# EUROPÄISCHE PATENTSCHRIFT

(11) **EP 3 115 089 B1**
(45) Veröffentlichungstag und Bekanntmachung des Hinweises auf die Patenterteilung: **27.02.2019**
(21) Anmeldenummer: 15405044.7
(22) Anmeldetag: 07.07.2015
(51) Int. Cl.: A63C 9/00, A63C 9/08, A63C 9/084, A63C 9/086

(54) **FERSENAUTOMAT**
HEEL UNIT
TALONNIÈRE

(43) Veröffentlichungstag der Anmeldung: 11.01.2017
(73) Patentinhaber: Fritschi AG - Swiss Bindings, 3713 Reichenbach im Kandertal (CH)
(72) Erfinder: Fritschi, Andres, 3600 Thun (CH); Ibach, Stefan, 3116 Kirchdorf (CH)
(74) Vertreter: Keller & Partner Patentanwälte AG

(56) Entgegenhaltungen:
- EP-A1- 1 559 455
- DE-A1- 1 817 476
- US-A- 2 851 278
- US-A- 4 261 595
- US-A- 5 385 365

## Beschreibung

### Technisches Gebiet

Die Erfindung betrifft einen Fersenautomaten für eine Skibindung, insbesondere eine Tourenskibindung, mit einem Basiselement zur Montage des Fersenautomaten auf der Oberseite eines Skis und einem am Basiselement in Skilängsrichtung bewegbar gelagerten Fersenhalter mit wenigstens einem Haltemittel zum Halten eines Skischuhs in einem Fersenbereich des Skischuhs. Dieser Fersenautomat weist eine Abfahrtskonfiguration auf, in welcher das wenigstens eine Haltemittel mit dem Fersenbereich eines in der Skibindung gehaltenen Skischuhs derart zusammenwirken kann, dass der Skischuh in einer abgesenkten Position arretiert ist. Weiter weist der Fersenautomat wenigstens eine Aufstiegskonfiguration auf, in welcher der Fersenbereich eines in der Skibindung gehaltenen Skischuhs vom wenigstens einen Haltemittel freigegeben ist. Beim Verstellen des Fersenautomaten von der Abfahrtskonfiguration in die wenigstens eine Aufstiegskonfiguration und zurück wird der Fersenhalter relativ zum Basiselement in Skilängsrichtung bewegt.

### Stand der Technik

Hinsichtlich ihrer Funktion können Skibindungen in Abfahrtsskibindungen, Tourenskibindungen, Langlaufbindungen sowie Telemarkbindungen unterteilt werden. Abfahrtsskibindungen werden nur zum Abfahren und Skifahren an Skiliften verwendet. Demgegenüber werden Tourenskibindungen zusätzlich auch zum Gehen auf Skiern, insbesondere zum Aufsteigen mit Hilfe von an den Skiern befestigten Steigfellen, verwendet. Langlaufbindungen hingegen werden zum Langlaufen und Telemarkbindungen zum Skifahren mit der Telemark-Technik verwendet. Von diesen Skibindungen haben Abfahrtsskibindungen bloss eine zuverlässige Fixierung des Skischuhs auf dem Ski in einer sogenannten Abfahrtskonfiguration zu gewährleisten, während Langlauf- sowie Telemarkbindungen in der Regel den Skischuh bloss um eine in Skiquerrichtung ausgerichtete Achse schwenkbar zu halten haben. Demgegenüber müssen Tourenskibindungen sowohl eine Abfahrtskonfiguration aufweisen als auch zum Aufsteigen zusätzlich von der Abfahrtskonfiguration in eine Aufstiegskonfiguration gebracht werden können, in welcher der Skischuh wie bei Langlauf- und Telemarkbindungen um eine in Skiquerrichtung ausgerichtete Achse verschwenkbar und im Fersenbereich vom Ski abhebbar ist, um zum Gehen eine Gelenkbewegung zwischen dem Skischuh und dem Ski zu ermöglichen.

Falls bei einer Langlauf- oder Telemarkbindung zusätzlich eine Abfahrtskonfiguration gewünscht ist, so besteht bei einer solchen Skibindung wie bei Tourenskibindungen die Anforderung, dass die Skibindung sowohl in eine Abfahrtskonfiguration als auch in eine der Aufstiegskonfiguration entsprechende Konfiguration gebracht werden können muss, in welcher der Skischuh um eine in Skiquerrichtung ausgerichtete Achse schwenkbar gehalten ist.

Für die Beschreibung von Skibindungssystemen wird als Referenzsystem oft ein (fiktiver) Ski verwendet, wobei angenommen wird, dass die Bindung auf diesem Ski montiert sei. Diese Gewohnheit wird im vorliegenden Text übernommen. So bedeutet der Begriff "Skilängsrichtung" entlang der Ausrichtung der Längsachse des Skis. Ähnlich bedeutet "skiparallel" für ein längliches Objekt entlang der Längsachse des Skis ausgerichtet. Für ein flächiges Objekt hingegen bedeutet der Begriff "skiparallel" parallel zur Gleitfläche des Skis ausgerichtet. Weiter ist mit dem Begriff "Skiquerrichtung" eine Richtung quer zur Skilängsrichtung gemeint, welche aber nicht genau rechtwinklig zur Längsachse des Skis orientiert sein muss. Ihre Ausrichtung kann auch etwas von einem rechten Winkel abweichen. Der Begriff "Skimitte" wiederum bedeutet in Skiquerrichtung gesehen eine Mitte des Skis, während der Begriff "skifest" nicht beweglich gegenüber dem Ski bedeutet. Zudem ist zu beachten, dass auch einige Begriffe, welche das Wort "Ski" nicht enthalten, auf das Referenzsystem des (fiktiven) Skis Bezug nehmen. So beziehen sich die Begriffe "vorne", "hinten", "oben", "unten" sowie "seitlich" auf "vorne", "hinten", "oben", "unten" sowie "seitlich" des Skis. Genauso beziehen sich auch Begriffe wie "horizontal" und "vertikal" auf den Ski, wobei "horizontal" in einer skiparallelen Ebene liegend und "vertikal" senkrecht zu dieser Ebene ausgerichtet bedeutet.

Tourenskibindungen ihrerseits sind in zwei Typen unterteilbar. Der erste Typ setzt auf Skischuhe mit steifen Sohlen. Bei diesen Tourenskibindungen ist der Skischuh in seinem Zehenbereich in einem skifest montierten Frontautomaten schwenkbar gelagert. Der Fersenautomat dieser Tourenskibindungen ist in einem an eine Skischuhsohlenlänge angepassten Abstand vom Frontautomaten am Ski angebracht und arretiert in der Abfahrtskonfiguration den Skischuh im Fersenbereich. In der Aufstiegskonfiguration ist die Ferse des Skischuhs vom Fersenautomaten hingegen freigegeben, wodurch der Skischuh vom Ski abgehoben und um die Lagerung am Frontautomaten verschwenkt werden kann. Ein repräsentatives Mitglied dieses Typs von Tourenskibindungen ist beispielsweise in der EP 0 199 098 A2 (Bartel Fritz) beschrieben. Der zweite Typ Tourenskibindungen hingegen umfasst einen Skischuhträger, an welchem der Skischuh durch Bindungsbacken gehalten ist. Dabei ist in der Aufstiegskonfiguration der Skischuhträger mit dem darin gehaltenen Skischuh gegenüber dem Ski verschwenkbar. In der Abfahrtskonfiguration aber ist der Skischuhträger in einer im Wesentlichen skiparallelen Ausrichtung arretiert, wodurch auch der am Skischuhträger gehaltene Skischuh am Ski entsprechend fixiert ist. Ein repräsentatives Mitglied dieses Typs von Tourenskibindungen ist beispielsweise in der EP 1 679 099 B1 (Fritschi AG - Swiss Bindings) beschrieben. Als Variation dazu besteht auch die Möglichkeit, dass die Tourenskibindung einen am Ski angeordneten Fersenautomaten umfasst, welcher eine Sicherheitsauslösung in Vorwärtsrichtung ermöglicht. Dieser Fersenautomat arretiert in der Abfahrtskonfiguration den Skischuh in seinem Fersenbereich, wodurch auch der Skischuhträger in einer im Wesentlichen skiparallelen Ausrichtung arretiert ist. In der Aufstiegskonfiguration hingegen ist die Ferse des Skischuhs vom Fersenautomaten freigegeben und der Skischuh kann zusammen mit dem Skischuhträger gegenüber dem Ski verschwenkt werden, während der Fersenautomat am Ski verbleibt.

Sowohl bei Fersenautomaten von Tourenskibindungen des ersten Typs als auch bei am Ski angeordneten Fersenautomaten von Tourenskibindungen des zweiten Typs besteht die Möglichkeit, dass der Fersenautomat einen Fersenhalter umfasst, welcher an einem skifest angeordneten Basiselement in Skilängsrichtung verschiebbar gelagert ist. Dadurch kann sich der Fersenhalter in der Aufstiegskonfiguration in einer hinteren Position befinden, in welcher er von der Ferse des Skischuhs wegbewegt ist und der Fersenbereich des Skischuhs freigegeben ist. In der Abfahrtskonfiguration hingegen kann sich der Fersenhalter durch seine Verschiebbarkeit im Vergleich zur Aufstiegskonfiguration weiter vorne am Ski befinden und mit dem Fersenbereich des Skischuhs zusammenwirken. Durch dieses Zusammenwirken kann der Skischuh in seinem Fersenbereich arretiert werden. Beispiele zu solchen Fersenautomaten sind in der WO 2012/024809 A1 (Fritschi AG - Swiss Bindings), der WO 2009/105866 A1 (Genuine Guide Gear Inc.) und der EP 2 705 883 A1 (Fritschi AG - Swiss Bindings) beschrieben.

Der in der WO 2012/024809 A1 beschriebene Fersenautomat umfasst ein skifestes Basiselement und einen darauf in Skilängsrichtung verschiebbar gelagerten Fersenhalter. Weiter umfasst dieser Fersenautomat, einen Stellhebel, mit welchem der Fersenhalter in Skilängsrichtung bewegt werden kann. In einer ersten Ausführungsform ist hierzu der Stellhebel um eine Schwenkachse schwenkbar am Fersenhalter und über eine Kulissenführung am Basiselement gelagert. Diese Ausführungsform hat jedoch den Nachteil, dass die Kulissenführung leicht mit Schnee und Eis verstopft und somit blockiert werden kann. Demgegenüber ist in einer zweiten Ausführungsform der Stellhebel um eine Schwenkachse schwenkbar am Basiselement gelagert und stösst mit einem unterhalb der Schwenkachse angeordneten Element nach hinten gegen einen am Ferserihalter angeordneten Anschlag. Zudem wird der Fersenhalter durch eine Feder nach vorne gedrückt. Wenn daher der Stellhebel nach oben gezogen wird, drückt das unterhalb der Schwenkachse angeordnete Element des Stellhebels gegen den Anschlag am Fersenhalter, wodurch der Fersenhalter nach hinten bewegt wird. Wenn der Stellhebel hingegen nach unten geschwenkt wird, so gibt das Element des Stellhebels Platz vor dem am Fersenhalter angeordneten Anschlag frei, wodurch der Fersenhalter durch die Feder nach vorne bewegt werden kann. Diese Konstruktion führt jedoch dazu, dass der Stellhebel zur Überführung des Fersenautomaten in die Aufstiegskonfiguration gegen die von der Feder bewirkte Kraft hochgezogen werden muss. Da die Federkraft gross ist, wird entsprechend auch viel Kraft benötigt, um den Stellhebel hochziehen zu können.

Im Vergleich zu diesen beiden Ausführungsformen umfassen die in der WO 2009/105866 A1 und der EP 2 705 883 A1 beschriebenen Fersenautomaten zwar ebenfalls ein skifestes Basiselement und einen am Basiselement in Skilängsrichtung verschiebbar gelagerten Fersenhalter. Zwischen dem Fersenhalter und dem Basiselement sind jedoch jeweils zwei schwenkbar miteinander verbundene Hebelelemente angeordnet. Ein erstes dieser Hebelelemente ist am Fersenhalter schwenkbar gelagert, während ein zweites der Hebelelemente schwenkbar am Basiselement gelagert ist. Um den Fersenhalter in Skilängsrichtung gegenüber dem Basiselement verschieben zu können, ist jeweils eines der beiden Hebelelemente zugleich als Stellhebel ausgebildet. Damit sind die oben erwähnten Nachteile der in der WO 2012/024809 A1 beschriebenen Ausführungsformen behoben.

Die Fersenautomaten gemäss der WO 2012/024809 A1, der WO 2009/105866 A1 und der EP 2 705 883 A1 haben weiter den Nachteil, dass beim Verschieben des Fersenhalters in Skilängsrichtung nach hinten die an der Verschiebung des Fersenhalters beteiligten Elemente des Fersenautomaten je immer in eine erste Richtung bewegt werden und dass diese Elemente beim Verschieben des Fersenhalters in Skilängsrichtung nach vorne je immer in eine zweite, der ersten Richtung entgegengesetzte Richtung bewegt werden. Eine Verschiebung des Fersenhalters sowohl in Skilängsrichtung nach hinten als auch nach vorne bei einer Bewegung eines oder mehrerer der an der Verschiebung beteiligten Elemente in eine gleiche Richtung ist hingegen nicht möglich. Dies führt dazu, dass die möglichen Anordnungen und Ausrichtungen der Elemente in den verschiedenen Konfigurationen, in welche ein solcher Fersenautomat verstellt werden kann, limitiert sind. Zudem sind auch die Bewegungsabläufe, welche von den Elementen beim Verstellen zwischen zwei Konfigurationen durchlaufen werden können, limitiert. Entsprechend ist es schwierig, bei einem solchen Fersenautomaten Elemente mit Doppelfunktionen zu versehen. Dies hat zur Folge, dass ein solcher Fersenautomat je nach Funktionalität weitere Elemente aufweisen muss, wodurch er nicht so kompakt konstruiert werden kann. Zudem hat dies zur Folge, dass ein solcher Fersenautomat aufgrund der weiteren Elemente komplizierter zu bedienen ist.

Die US 4,261,595 A offenbart einen bekannten Skischuhfersenhalter, der insbesondere für Langlaufskis oder Tourenskis verwendet werden kann. Dieser Skischuhfersenhalter umfasst eine Basis, die Löcher aufweist, um Schrauben aufzunehmen. Ein erster Hebel ist an einem hinteren Ende der Basis um eine Achse drehbar gelagert. Eine Verlängerung erstreckt sich hinter der Achse nach hinten. Die Verlängerung weist eine Vertiefung auf, die eine Skistockspitze aufnehmen kann. Ein zweiter Hebel, der eine Vertiefung aufweist, ist mit seinem hinteren Ende an einem vorderen Ende des ersten Hebels um eine Achse drehbar gelagert. Ein Kipphebel ist an einem Ende des vorderen Endes der Basis über eine Achse und an einem vorderen Ende des zweiten Hebels um eine Achse drehbar gelagert. Ein Druck auf die Vertiefung dreht den Hebel in Gegenuhrzeigerrichtung, wobei eine Feder diese Bewegung unterstützt und den Kipphebel so dreht, dass dieser nicht mehr auf einen Kamm der Skischuhferse drückt und eine Auflagefläche des Kipphebels von der Skischuhferse zurückgezogen wird.

Die DE 1 817 476 A1 beschreibt eine weitere bekannte Sicherheits-Fersenautomatik für Ski-Sicherheitsbindungen.

### Darstellung der Erfindung

Aufgabe der Erfindung ist es, einen dem eingangs genannten technischen Gebiet zugehörenden Fersenautomaten zu schaffen, welcher kompakt konstruiert ist und einfach zu bedienen ist.

Die Lösung der Aufgabe ist durch die Merkmale des Anspruchs 1 definiert. Gemäss der Erfindung umfasst der Fersenautomat eine Steuereinheit, welche ein erstes Endelement, ein Mittelelement, ein zweites Endelement sowie ein Hebelelement umfasst. Dabei ist das Mittelelement um eine erste Schwenkachse schwenkbar am ersten Endelement und um eine zweite Schwenkachse schwenkbar am zweiten Endelement gelagert, während das Hebelelement schwenkbar am ersten Endelement gelagert ist. Zudem sind entweder das erste Endelement und das zweite Endelement beide um unterschiedliche Achsen schwenkbar am Fersenhalter oder einem mit dem Fersenhalter in Skilängsrichtung mitbewegbarem Element gelagert, während das Hebelelement schwenkbar am Basiselement gelagert ist, oder das erste Endelement und das zweite Endelement sind beide um unterschiedliche Achsen schwenkbar am Basiselement gelagert, während das Hebelelement schwenkbar am Fersenhalter oder einem mit dem Fersenhalter in Skilängsrichtung mitbewegbarem Element gelagert ist. Dabei ist unerheblich, ob die erste Schwenkachse, die zweite Schwenkachse sowie die Achsen geometrische oder physische Achsen sind.

Für diese Lösung ist zudem unerheblich, ob das Basiselement einstückig oder mehrstückig ausgebildet ist. Falls das Basiselement mehrstückig ausgebildet ist, kann es beispielsweise wie in der WO 2012/024809 A1 und der EP 2 705 883 A1 beschrieben ein Befestigungselement sowie ein Zwischenelement umfassen. Dabei kann das Befestigungselement auf der Oberseite eines Skis befestigbar sein, während das Zwischenelement in Skilängsrichtung gesehen in unterschiedlichen Positionen am Befestigungselement arretierbar ist. Wenn der Fersenhalter in diesem Fall beim Verstellen des Fersenautomaten von der Abfahrtskonfiguration in die wenigstens eine Aufstiegskonfiguration und zurück gegenüber dem Zwischenelement in Skilängsrichtung bewegbar gelagert ist, kann der Abstand des Fersenhalters von einem auf demselben Ski angeordneten Frontautomaten auf einfache Art und Weise eingestellt werden, indem das Zwischenelement entsprechend in Skilängsrichtung gesehen relativ zum Befestigungselement positioniert wird. Dadurch kann eine den Fersenautomaten umfassende Skibindung auf einfache Art und Weise an unterschiedlich grosse Skischuhe angepasst werden.

Weiter ist für die erfindungsgemässe Lösung unerheblich, wie das wenigstens eine Haltemittel des Fersenhalters ausgebildet ist. So kann der Fersenautomat beispielsweise wie in der WO 2012/024809 A1 oder der EP 2 705 883 A1 beschrieben als Haltemittel zwei nach vorne zeigende Stifte aufweisen, welche zum Halten des Fersenbereichs des Skischuhs in entsprechende Ausnehmungen in der Ferse des Skischuhs eingreifen können. Genauso kann der Fersenautomat aber beispielsweise auch einen Backen als Haltemittel aufweisen, welcher den Fersenbereich des Skischuhs zumindest oben und seitlich etwas nach vorne reichend umgreifen kann, um den Fersenbereich des Skischuhs zu halten. Das wenigstens eine Haltemittel kann aber auch anders ausgebildet sein.

Auch ist für die erfindungsgemässe Lösung unerheblich, wie der Fersenhalter in Skilängsrichtung bewegbar am Basiselement gelagert ist. So kann der Fersenautomat beispielsweise einen am Basiselement in Skilängsrichtung verschiebbar gelagerten Schlitten aufweisen, mit welchem der Fersenhalter in Skilängsrichtung bewegbar ist. Der Fersenautomat kann aber beispielsweise auch einen mit Rollen versehenen, am Basiselement in Skilängsrichtung bewegbar gelagerten Wagen aufweisen, mit welchem der Fersenhalter in Skilängsrichtung bewegbar ist. Der Fersenhalter kann aber beispielsweise auch durch eine Hebelanordnung oder durch eine andere Einrichtung in Skilängsrichtung bewegbar am Basiselement gelagert sein.

Unabhängig davon, wie der Fersenhalter in Skilängsrichtung bewegbar am Basiselement gelagert ist, sind gemäss der erfindungsgemässen Lös,ung entweder das erste Endelement und das zweite Endelement beide um unterschiedliche Achsen schwenkbar am Fersenhalter oder einem mit dem Fersenhalter in Skilängsrichtung mitbewegbaren Element gelagert, während das Hebelelement schwenkbar am Basiselement gelagert ist, oder das erste Endelement und das zweite Endelement sind beide um unterschiedliche Achsen schwenkbar am Basiselement gelagert, während das Hebelelement schwenkbar am Fersenhalter oder einem mit dem Fersenhalter in Skilängsrichtung mitbewegbaren Element gelagert ist. Im ersten Fall, wenn das erste Endelement und das zweite Endelement beide um unterschiedliche Achsen schwenkbar am Fersenhalter oder einem mit dem Fersenhalter in Skilängsrichtung mitbewegbaren Element gelagert sind, kann das erste Endelement auch um eine Achse schwenkbar am Fersenhalter gelagert sein, während das zweite Endelement um eine Achse schwenkbar am mit dem Fersenhalter in Skilängsrichtung mitbewegbaren Element gelagert ist. Genauso kann das erste Endelement aber auch um eine Achse schwenkbar am mit dem Fersenhalter mitbewegbaren Element gelagert sein, während das zweite Endelement um eine Achse schwenkbar am Fersenhalter gelagert ist.

Unabhängig davon, ob das erste Endelement und das zweite Endelement beide um unterschiedliche Achsen schwenkbar am Fersenhalter oder am mit dem Fersenhalter mitbewegbaren Element gelagert sind oder ob das Hebelelement schwenkbar am Fersenhalter oder am mit dem Fersenhalter mitbewegbaren Element gelagert ist, kann es sich beim mit dem Fersenhalter in Skilängsrichtung mitbewegbaren Element beispielsweise um eine Vorrichtung handeln, mit welcher der Fersenhalter in Skilängsrichtung bewegbar am Basiselement gelagert ist. Deshalb kann das mit dem Fersenhalter in Skilängsrichtung mitbewegbare Element beispielsweise der allenfalls vorhandene Schlitten, der allenfalls vorhandene Wagen, die allenfalls vorhandene Hebelanordnung oder die allenfalls vorhandene andere Einrichtung sein. Genauso kann das mit dem Fersenhalter mitbewegbare Element aber auch ein Element einer solchen Vorrichtung oder ein weiteres Element sein, welches mit dem Fersenhalter in Skilängsrichtung mitbewegbar ist.

Die erfindungsgemässe Lösung bewirkt, dass bei einer Bewegung des Fersenhalters in Skilängsrichtung nach vorne das erste Endelement und das Hebelelement je in eine erste Richtung bewegt werden und bei einer Bewegung des Fersenhalters in Skilängsrichtung nach hinten je in eine der jeweiligen ersten Richtung entgegengesetzte zweite Richtung bewegt werden. Dabei können das Mittelelement und das zweite Endelement aber sowohl bei einer Bewegung des Fersenhalters in Skilängsrichtung nach vorne als auch bei einer Bewegung des Fersenhalters in Skilängsrichtung nach hinten in je eine erste Richtung oder aber auch in eine zweite, der ersten Richtung entgegengesetzte Richtung bewegt werden. Zudem kann der Fersenhalter durch eine Bewegung des Mittelelements oder des zweiten Endelements in ihre jeweilige erste Richtung oder ihre jeweilige zweite Richtung zuerst in Skilängsrichtung nach hinten und danach in Skilängsrichtung nach vorne oder zuerst in Skilängsrichtung nach vorne und danach in Skilängsrichtung nach hinten bewegt werden. In diesem Zusammenhang bezieht sich eine Richtung, in welche ein Objekt oder Element bewegt werden kann, auf eine Richtung, in welche das Objekt oder Element ausgehend von einer bestimmten Position bewegt werden kann. Wenn ein Objekt oder Element beispielsweise entlang einer geraden Linie verschiebbar gelagert ist, so kann es ausgehend von einer bestimmten Position entweder in eine erste Richtung oder in eine der ersten Richtung entgegengesetzte, zweite Richtung bewegt werden. Wenn das Objekt oder Element hingegen beispielsweise entlang einer gekrümmten Linie verschiebbar oder um eine geometrische oder physische Achse schwenkbar gelagert ist, so kann das Objekt oder Element ausgehend von der bestimmten Position in eine erste Richtung bewegt werden. Diese erste Richtung ist entlang einer an der bestimmten Position des Objekts oder Elements an den Bewegungsweg des Objekts oder Elements angelegten Tangente ausgerichtet. Ausgehend von der bestimmten Position kann das Objekt oder Element aber auch in eine der ersten Richtung entgegengesetzte, zweite Richtung bewegt werden. Diese zweite Richtung ist ebenfalls entlang der an der bestimmten Position des Objekts oder Elements an den Bewegungsweg des Objekts oder Elements angelegten Tangente ausgerichtet. Nur ist sie der ersten Richtung entgegengesetzt. Aufgrund der Krümmung des Bewegungswegs hängt daher die Ausrichtung der ersten Richtung und der zweiten Richtung von der Position des Objekts oder Elements auf dem Bewegungsweg ab. Entsprechend ändert sich die Ausrichtung der ersten Richtung und der zweiten Richtung im Raum, wenn das Objekt oder Element entlang dem Bewegungsweg bewegt wird.

Das durch die erfindungsgemässe Lösung bewirkte Bewegungsverhalten der Elemente des Fersenautomaten hat den Vorteil, dass mehr Möglichkeiten für die Anordnungen und Ausrichtungen der Elemente des Fersenautomaten in den verschiedenen Konfigurationen bestehen, in welche der Fersenautomat verstellt werden kann. Zudem können die Elemente beim Verstellen zwischen zwei Konfigurationen auch komplexere Bewegungsabläufe durchlaufen. Dadurch können die Elemente des Fersenautomaten leichter mit Doppelfunktionen versehen werden, sodass weniger zusätzliche Elemente vorgesehen sein müssen, um weitere Funktionalitäten zu ermöglichen. Entsprechend kann der Fersenautomat einfacher kompakt und leicht bedienbar konstruiert werden.

Vorzugsweise umfasst der Fersenautomat eine Schwenkvorrichtung, durch welche das Hebelelement um eine geometrische oder physische Achse relativ zum ersten Endelement schwenkbar am ersten Endelement gelagert ist, wobei diese geometrische oder physische Achse anders als die Achse positioniert oder ausgerichtet ist, um welche das erste Endelement schwenkbar am Basiselement, am Fersenhalter oder einem mit dem Fersenhalter in Skilängsrichtung mitbewegbaren Element gelagert ist. Unabhängig von der konkreten Ausbildung der Schwenkvorrichtung hat dies den Vorteil, dass die geometrische oder physische Achse der Schwenkvorrichtung zusammen mit dem ersten Endelement bewegt wird, wenn das erste Endelement gegenüber dem Basiselement, dem Fersenhalter oder dem mit dem Fersenhalter in Skilängsrichtung mitbewegbaren Element geschwenkt wird. Daher kann eine Bewegung des ersten Endelements auf das Hebelelement übertragen werden, während eine Bewegung des Hebelelements auf das erste Endelement übertragen werden kann.

Alternativ dazu besteht aber auch die Möglichkeit, dass der Fersenautomat keine solche Schwenkvorrichtung umfasst oder dass die geometrische oder physische Achse, um welche das Hebelelement aufgrund der Schwenkvorrichtung relativ zum ersten Endelement schwenkbar am ersten Endelement gelagert ist, koaxial zur Achse ausgerichtet ist, um welche das erste Endelement schwenkbar am Basiselement, am Fersenhalter oder einem mit dem Fersenhalter in Skilängsrichtung mitbewegbaren Element gelagert ist.

In einer ersten vorteilhaften Variante umfasst der Fersenautomat einen am Basiselement in Skilängsrichtung verschiebbar gelagerten Schlitten, mit welchem der Fersenhalter in Skilängsrichtung bewegbar ist. In einer zweiten vorteilhaften Variante hingegen umfasst der Fersenautomat einen mit Rollen versehenen Wagen, welcher in Skilängsrichtung bewegbar am Basiselement gelagert ist, mit welchem der Fersenhalter in Skilängsrichtung bewegbar ist. Beide Varianten haben den Vorteil, dass der Fersenautomat optimal kontrolliert in Skilängsrichtung bewegbar am Basiselement gelagert ist. Der Schlitten hat zudem den Vorteil, dass die Lagerung des Fersenhalters am Basiselement kostengünstig und auf einfache Art und Weise robust konstruiert werden kann. Der Wagen hat hingegen den Vorteil, dass der Reibungswiderstand bei einer Bewegung des Fersenhalters relativ zum Basiselement reduziert ist, was die Handhabung des Fersenautomaten vereinfacht. Diese Vorteile werden unabhängig davon erreicht, ob der Fersenhalter fest mit dem Schlitten oder Wagen verbunden ist, ob der Schlitten oder Wagen in den Fersenhalter integriert ist, oder ob der Fersenhalter bewegbar am Schlitten oder Wagen gelagert ist. Letzterer Fall kann beispielsweise zutreffen, wenn der Fersenhalter um eine vertikale Achse schwenkbar am Schlitten oder Wagen gelagert ist und ausgehend von einer zentralen Ausrichtung gegen eine einstellbare Federkraft auf beide Seiten schwenkbar ist, um eine seitliche Sicherheitsauslösung zu ermöglichen.

Alternativ zu den genannten Varianten besteht aber auch die Möglichkeit, dass der Fersenhalter andersartig in Skilängsrichtung relativ zum Basiselement bewegbar am Basiselement gelagert ist. So kann der Fersenhalter beispielsweise durch eine Hebelanordnung in Skilängsrichtung relativ zum Basiselement bewegbar am Basiselement gelagert sein.

Bevorzugt umfasst der Fersenautomat ein Stellelement zum Verstellen des Fersenautomaten von der Abfahrtskonfiguration in die wenigstens eine Aufstiegskonfiguration, von der wenigstens einen Aufstiegskonfiguration in die Abfahrtskonfiguration oder von der Abfahrtskonfiguration in die wenigstens eine Aufstiegskonfiguration und zurück. Dies hat den Vorteil, dass der Fersenautomat auf einfache Art und Weise von einer Konfiguration in eine andere Konfiguration verstellt werden kann. Entsprechend wird dadurch die Handhabung des Fersenautomaten vereinfacht.

Alternativ dazu besteht aber auch die Möglichkeit, dass der Fersenautomat kein solches Stellelement umfasst.

Falls der Fersenautomat ein Stellelement umfasst, so ist das Stellelement vorzugsweise am ersten Endelement, am Mittelelement oder am zweiten Endelement befestigt oder bildet das erste Endelement, das Mittelelement oder das zweite Endelement. Dies hat den Vorteil, dass der Fersenautomat auf einfache Art und Weise durch eine Bewegung des Stellelements von einer seiner Konfigurationen in eine andere seiner Konfigurationen verstellt werden kann.

Besonders bevorzugt ist das Stellelement am Mittelelement oder am zweiten Endelement befestigt oder bildet das Mittelelement oder das zweite Endelement. Dies hat zusätzlich den Vorteil, dass der Fersenhalter durch eine Bewegung des Stellelements in eine Richtung sowohl in Skilängsrichtung nach hinten als auch in Skilängsrichtung nach vorne bewegt werden kann. Dadurch können beim Verstellen des Fersenautomaten von einer Konfiguration in eine andere Konfiguration durch eine einfache Bewegung des Stellelements auch komplexe Verstellvorgänge bedient werden.

Ganz besonders bevorzugt ist das Stellelement am zweiten Endelement befestigt oder bildet das zweite Endelement. Dies führt dazu, dass das Stellelement schwenkbar am Basiselement gelagert oder aber um eine Achse schwenkbar am Fersenhalter oder einem mit dem Fersenhalter in Skilängsrichtung mitbewegbaren Element gelagert ist. Daher wird das Stellelement beim Verstellen des Fersenautomaten mit einer Schwenkbewegung mit allenfalls gleichzeitiger Verschiebung entlang eines einfach zu bedienenden Verstellwegs bewegt. Entsprechend hat dies den Vorteil, dass das Stellelement besonders einfach betätigt werden kann.

Alternativ dazu besteht aber auch die Möglichkeit, dass das Stellelement an einem anderen Element des Fersenautomaten befestigt ist oder dass das Stellelement durch ein anderes Element des Fersenautomaten gebildet ist.

Vorteilhafterweise dient das Stellelement in einer der wenigstens einen Aufstiegskonfiguration des Fersenautomaten als Steighilfe. Dabei stützt das als Steighilfe dienende Stellelement in dieser wenigstens einen Aufstiegskonfiguration die Ferse des Skischuhs in einem bestimmten Abstand oberhalb des Skis ab, sodass der Skischuh beim Gehen weniger weit zum Ski hin abgesenkt werden kann als ohne Steighilfe. Dies erleichtert dem Skifahrer den Aufstieg in steilem Gelände. Die Verwendung des Stellelements als Steighilfe hat den Vorteil, dass der Fersenautomat eine Steighilfefunktion aufweist, ohne dass hierzu eine vom Stellelement separate Steighilfe benötigt wird. Entsprechend kann der Fersenautomat einfacher zu bedienen und kompakter konstruiert werden und dennoch die Funktion einer Steighilfe anbieten. Für diesen Vorteil ist unerheblich, ob das als Steighilfe dienende Stellelement in nur eine Steigstufe oder in mehrere, verschiedene Steigstufen verstellbar ist, in welchen das Stellelement die Ferse des Skischuhs je in einem anderen Abstand oberhalb des Skis abstützt. Dennoch besteht aber auch die Möglichkeit, dass der Fersenautomat zusätzlich zum als Steighilfe dienenden Stellelement auch noch eine oder mehrere weitere, vom Stellelement separate Steighilfen mit jeweils einer oder mehreren Steigstufen umfasst, mit welchen die Ferse des Skischuhs je in einem anderen Abstand oberhalb des Skis abgestützt werden kann.

Als Alternative dazu besteht aber auch die Möglichkeit, dass das Stellelement in keiner der wenigstens einen Aufstiegskonfigurationen des Fersenautomaten als Steighilfe dient. Auch in einer solchen Alternative kann der Fersenautomat eine oder mehrere vom Stellelement separate Steighilfen aufweisen.

Unabhängig davon, ob das Stellelement in einer der wenigstens einen Aufstiegskonfiguration des Fersenautomaten als Steighilfe dient oder nicht, ist das Stellelement bevorzugt ein Stellhebel. Dies hat den Vorteil, dass das Stellelement einfach zu bedienen ist.

Alternativ dazu besteht aber auch die Möglichkeit, dass das Stellelement andersartig ausgebildet ist. So kann das Stellelement beispielsweise als Stellrad oder als verstellbarer Riegel ausgebildet sein.

Vorteilhafterweise befindet sich der Fersenhalter in einer ersten der wenigstens einen Aufstiegskonfiguration des Fersenautomaten in einer Position weiter hinten als in der Abfahrtskonfiguration des Fersenautomaten. Dies hat den Vorteil, dass in dieser ersten der wenigstens einen Aufstiegskonfiguration des Fersenautomaten der Fersenbereich des in der Skibindung gehaltenen Skischuhs auf einfache Art und Weise vom Haltemittel freigegeben ist und zum Ski hin abgesenkt werden kann, ohne dabei vom Haltemittel in der abgesenkten Position arretiert zu werden.

Alternativ dazu besteht aber auch die Möglichkeit, dass sich der Fersenhalter in jeder der wenigstens einen Aufstiegskonfiguration des Fersenautomaten in einer gleichen Position wie in der Abfahrtskonfiguration des Fersenautomaten oder in einer Position weiter vorne als in der Abfahrtskonfiguration befindet.

Falls sich der Fersenhalter in einer ersten der wenigstens einen Aufstiegskonfiguration des Fersenautomaten in einer Position weiter hinten als in der Abfahrtskonfiguration des Fersenautomaten befindet, so weist der Fersenautomat bevorzugt wenigstens zwei Aufstiegskonfigurationen auf. Zudem befindet sich der Fersenhalter in einer zweiten der wenigstens zwei Aufstiegskonfigurationen bevorzugt in einer Position weiter vorne als in der ersten der wenigstens zwei Aufstiegskonfigurationen. Dies hat den Vorteil, dass sich der Fersenhalter und die allenfalls vorhandenen, mit dem Fersenhalter in Skilängsrichtung relativ zum Basiselement mitbewegbaren Elemente in der zweiten der wenigstens zwei Aufstiegskonfigurationen weiter vorne als in der ersten der wenigstens zwei Aufstiegskonfigurationen befinden. Dadurch kann der Fersenautomat auf einfache Art und Weise derart konstruiert werden, dass der Fersenhalter oder eines oder mehrere der mit dem Fersenhalter mitbewegten Elemente in der zweiten der wenigstens zwei Aufstiegskonfigurationen als Steighilfe eingesetzt werden können, indem sie in der zweiten der wenigstens zwei Aufstiegskonfigurationen nach vorne unter die Ferse des in der Skibindung gehaltenen Skischuhs bewegt sind.

Falls der Fersenautomat zudem ein Stellelement oder einen Stellhebel umfasst, so dient vorzugsweise das Stellelement bzw. der Stellhebel in der zweiten der wenigstens zwei Aufstiegskonfigurationen als Steighilfe. Dabei ist unerheblich, ob das Stellelement oder der Stellhebel auch in der ersten der wenigstens zwei Aufstiegskonfigurationen in einer allenfalls vorhandenen anderen Steigstufe als Steighilfe dient oder nicht. In einer Variante dazu besteht auch die Möglichkeit, dass das Stellelement oder der Stellhebel nur in der ersten der wenigstens zwei Aufstiegskonfigurationen als Steighilfe dient, während in der zweiten der wenigstens zwei Aufstiegskonfiguration entweder keine Steighilfe zum Einsatz kommt oder aber der Fersenhalter oder ein anderes Element des Fersenautomaten als Steighilfe dient. In einer weiteren Variante hingegen dient das Stellelement oder der Stellhebel weder in der ersten noch in der zweiten der wenigstens zwei Aufstiegskonfigurationen als Steighilfe.

Alternativ zu diesen Varianten besteht auch die Möglichkeit, dass sich der Fersenhalter in den anderen der wenigstens zwei Aufstiegskonfigurationen als der ersten der wenigstens zwei Aufstiegskonfigurationen in einer gleichen Position wie in der ersten der wenigstens zwei Aufstiegskonfigurationen oder in einer Position weiter hinten als in der ersten der wenigstens zwei Aufstiegskonfigurationen befindet. Zudem besteht auch die Möglichkeit, dass der Fersenhalter nicht wenigstens zwei, sondern nur eine Aufstiegskonfiguration aufweist.

Falls der Fersenautomat ein Stellelement umfasst und wenigstens zwei Aufstiegskonfigurationen aufweist, wobei sich der Fersenhalter der ersten der wenigstens zwei Aufstiegskonfigurationen weiter hinten als in der Abfahrtskonfiguration und in der zweiten der wenigstens zwei Aufstiegskonfigurationen weiter vorne als in der ersten der wenigstens zwei Aufstiegskonfigurationen befindet, so ist der Fersenautomat vorzugsweise durch eine Bewegung des Stellelements in eine Richtung ausgehend von einer der drei Konfigurationen Abfahrtskonfiguration, erste der wenigstens zwei Aufstiegskonfigurationen und zweite der wenigstens zwei Aufstiegskonfigurationen in die anderen beiden der drei Konfigurationen verstellbar. In diesem Zusammenhang bezieht sich die Richtung, in welche das Stellelement bewegt werden kann, auf eine Richtung, in welche das Stellelement ausgehend von einer bestimmten Position bewegt werden kann. Falls das Stellelement entlang einer geraden oder gekrümmten Linie verschiebbar oder um eine geometrische oder physische Achse schwenkbar gelagert ist, so ist diese Richtung entlang einer an der bestimmten Position des Stellelements an den Bewegungsweg des Stellelements angelegten Tangente ausgerichtet. Entsprechend kann sich die Ausrichtung der Richtung im Raum ändern, wenn das Stellelement beim Verstellen des Fersenautomaten entlang dem Bewegungsweg bewegt wird.

Dass der Fersenautomat durch Betätigung des Stellelements derart zwischen den Konfigurationen verstellt werden kann, hat den Vorteil, dass der Fersenautomat einfach zu bedienen ist. Besonders einfach zu bedienen ist der Fersenautomat jedoch, wenn er durch eine Bewegung des Stellelements in eine erste Richtung ausgehend von der Abfahrtskonfiguration zuerst in die erste der wenigstens zwei Aufstiegskonfigurationen und danach in die zweite der wenigstens zwei Aufstiegskonfigurationen verstellbar ist und wenn er durch eine Bewegung des Stellelements in eine der ersten Richtung entgegengesetzte, zweite Richtung ausgehend von der zweiten der wenigstens zwei Aufstiegskonfigurationen zuerst in die erste der wenigstens zwei Aufstiegskonfigurationen und danach in die Abfahrtskonfiguration verstellbar ist. Dabei sind die erste Richtung und die zweite Richtung beide entlang der an der bestimmten Position des Stellelements an den Bewegungsweg des Stellelements angelegten Tangente ausgerichtet, wobei die zweite Richtung aber der ersten Richtung entgegen gerichtet ist.

Als Variante dazu besteht aber auch die Möglichkeit, dass der Fersenautomat durch eine Bewegung des Stellelements in die erste oder zweite Richtung in einer anderen Reihenfolge zwischen den Konfigurationen verstellbar ist. Zudem besteht auch die Möglichkeit, dass der Fersenautomat durch eine Bewegung des Stellelements in eine Richtung ausgehend von jeder der drei Konfigurationen Abfahrtskonfiguration, erste der wenigstens zwei Aufstiegskonfigurationen und zweite der wenigstens zwei Aufstiegskonfigurationen nur in eine andere der drei Konfigurationen verstellbar ist.

Vorteilhafterweise ist das Hebelelement um die erste Schwenkachse schwenkbar am ersten Endelement gelagert. Unabhängig davon, ob die erste Schwenkachse eine geometrische oder eine physische Schwenkachse ist, hat dies den Vorteil, dass die Mechanik des Fersenautomaten mit weniger Elementen und somit kostengünstiger und kompakter konstruiert werden kann, weil auch das Mittelelement um die erste Schwenkachse schwenkbar am ersten Endelement gelagert ist.

In einer bevorzugten Variante dazu ist das Hebelelement um eine dritte Schwenkachse schwenkbar am ersten Endelement gelagert. Unabhängig davon, ob es sich bei der dritten Schwenkachse um eine geometrische oder eine physische Schwenkachse handelt, hat dies den Vorteil, dass dadurch weitere kinematische Konfigurationen ermöglicht werden.

Alternativ dazu besteht aber auch die Möglichkeit, dass das Hebelelement andersartig schwenkbar am ersten Endelement gelagert ist.

Falls das Hebelelement um eine dritte Schwenkachse schwenkbar am ersten Endelement gelagert ist, so ist das erste Endelement vorzugsweise ein zweiarmiger Kipphebel, an dessen ersten Arm die erste Schwenkachse angeordnet ist und an dessen zweiten Arm die dritte Schwenkachse angeordnet ist, wobei der Kipphebel um eine zwischen dem ersten Arm und dem zweiten Arm angeordnete Achse schwenkbar am Basiselement, am Fersenhalter oder einem mit dem Fersenhalter in Skilängsrichtung mitbewegbaren Element gelagert ist. Dies hat den Vorteil, dass weitere kinematische Konfigurationen ermöglicht werden, weil durch den Kipphebel eine Bewegung der ersten Schwenkachse in eine umgekehrte Bewegung der zweiten Schwenkachse transferiert wird.

Alternativ dazu besteht aber auch die Möglichkeit, dass das erste Endelement kein solcher zweiarmiger Kipphebel ist.

Bevorzugt umfasst eine Skibindung einen erfindungsgemässen Fersenautomaten.

Vorzugsweise ist diese Skibindung eine Tourenskibindung. Dabei ist unerheblich, um welchen der eingangs genannten zwei Typen von Tourenskibindung es sich handelt.

Alternativ dazu besteht aber auch die Möglichkeit, dass eine Skibindung mit dem Fersenautomaten nicht eine Tourenskibindung, sondern eine andere Art Skibindung ist.

Bevorzugt umfasst ein Ski eine Skibindung mit einem erfindungsgemässen Fersenautomaten.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Darstellung einer Seitenansicht eines ersten erfindungsgemässen Fersenautomaten in einer Abfahrtskonfiguration,
- Fig. 2: eine schematische Darstellung einer Seitenansicht des ersten erfindungsgemässen Fersenautomaten in einer ersten Aufstiegskonfiguration,
- Fig. 3: eine schematische Darstellung einer Seitenansicht des ersten erfindungsgemässen Fersenautomaten in einer zweiten Aufstiegskonfiguration,
- Fig. 4: eine schematische Darstellung einer Seitenansicht eines zweiten erfindungsgemässen Fersenautomaten in der Abfahrtskonfiguration,
- Fig. 5: eine schematische Darstellung einer Seitenansicht des zweiten erfindungsgemässen Fersenautomaten in der ersten Aufstiegskonfiguration,
- Fig. 6: eine schematische Darstellung einer Seitenansicht des zweiten erfindungsgemässen Fersenautomaten in der zweiten Aufstiegskonfiguration,
- Fig. 7: eine schematische Darstellung einer Seitenansicht eines dritten erfindungsgemässen Fersenautomaten in der Abfahrtskonfiguration,
- Fig. 8: eine schematische Darstellung einer Seitenansicht des dritten erfindungsgemässen Fersenautomaten in der ersten Aufstiegskonfiguration und
- Fig. 9: eine schematische Darstellung einer Seitenansicht des dritten erfindungsgemässen Fersenautomaten in der zweiten Aufstiegskonfiguration,

Grundsätzlich sind in den Figuren gleiche Teile mit gleichen Bezugszeichen versehen.

### Wege zur Ausführung der Erfindung

Figur 1 zeigt eine schematische Darstellung einer Seitenansicht eines erfindungsgemässen Fersenautomaten 1 in einer Abfahrtskonfiguration. In dieser Darstellung sind die Elemente des Fersenautomaten 1 schematisch vereinfacht gezeigt. Um die Funktionsweise des Fersenautomaten 1 zu illustrieren, sind zudem einzelne Elemente transparent dargestellt. Ebenfalls zur Illustration der Funktionsweise des Fersenautomaten 1 ist zusätzlich der Fersenbereich eines im Fersenautomaten 1 gehaltenen Skischuhs 50 mit einer punktierten Linie angedeutet. Dieser Skischuh 50 ist mit seinem Zehenbereich in einem hier nicht gezeigten Frontautomaten gehalten, welcher zur gleichen Tourenskibindung wie der Fersenautomat 1 gehört und welcher in einem der Grösse des Skischuhs 50 entsprechenden Abstand vor dem Fersenautomaten 1 angeordnet ist.

Der Fersenautomat 1 ist in der Figur 1 derart ausgerichtet, dass links in der Darstellung beim Fersenautomaten 1 vorne entspricht, während rechts in der Darstellung beim Fersenautomaten 1 hinten entspricht. Oben und unten in der Darstellung entsprechen auch beim Fersenautomaten 1 oben und unten.

Der Fersenautomat 1 umfasst ein Basiselement 2, welches in der Figur 1 gestrichelt dargestellt ist. Dieses Basiselement 2 ist auf der Oberfläche eines hier nicht gezeigten Skis befestigbar. Für diese Befestigung kann das Basiselement 2 beispielsweise wie bei Fersenautomaten von Skibindungen allgemein üblich mittels Schrauben auf dem Ski festschraubbar ausgebildet sein. Weiter umfasst der Fersenautomat 1 einen Fersenhalter 3, dessen Umriss in der Figur 1 gestrichpunktet dargestellt ist, wobei der Körper des Fersenhalters 3 transparent dargestellt ist, damit auch Elemente im Innern des Fersenhalters 3 zu erkennen sind. Nicht detaillierter dargestellt ist, dass der Fersenhalter 3 einen Schlitten umfasst, mit welchem er in Skilängsrichtung verschiebbar auf dem Basiselement 2 gelagert ist. Solche Schlitten sind grundsätzlich bekannt. Beispiele dafür sind in der WO 2012/024809 A1 (Fritschi AG - Swiss Bindings), der WO 2009/105866 A1 (Genuine Guide Gear Inc.) und der EP 2 705 883 A1 (Fritschi AG - Swiss Bindings) beschrieben.

Um den Fersenhalter 3 in Skilängsrichtung gesehen relativ zum Basiselement 2 zu positionieren, weist der Fersenautomat 1 eine Steuereinheit 4 auf. Diese Steuereinheit 4 umfasst ein erstes Endelement 5, ein Mittelelement 6, ein zweites Endelement 7 sowie ein Hebelelement 8. Sowohl das erste Endelement 5 als auch das zweite Endelement 7 sind schwenkbar am Fersenhalter 3 gelagert. Das erste Endelement 5 ist jedoch um eine erste Achse 9 schwenkbar am Fersenhalter 3 gelagert, während das zweite Endelement 7 um zweite Achse 10 schwenkbar am Fersenhalter 3 gelagert ist. Zwar ist sowohl die erste Achse 9 als auch die zweite Achse 10 horizontal in Skiquerrichtung ausgerichtet. Die zweite Achse 10 ist jedoch im Wesentlichen vertikal oberhalb der ersten Achse 9 am Fersenhalter 3 angeordnet.

Zwischen dem ersten Endelement 5 und dem zweiten Endelement 7 ist das Mittelelement 6 angeordnet, indem es um eine erste Schwenkachse 11 schwenkbar am ersten Endelement 5 und um eine zweite Schwenkachse 12 schwenkbar am zweiten Endelement 7 gelagert ist. Dabei sind sowohl die erste Schwenkachse 11 als auch die zweite Schwenkachse 12 horizontal in Skiquerrichtung ausgerichtet. Wenn somit das zweite Endelement 7 um die zweite Achse 10 geschwenkt wird, wird das Mittelelement 6 mit der am zweiten Endelement 7 angeordneten zweiten Schenkachse 12 mitbewegt. Dabei wird über die erste Schwenkachse 11 die Bewegung des Mittelelements 6 auf das erste Endelement 5 übertragen, sodass das erste Endelement 5 um die erste Achse 9 geschwenkt wird. Um eine solche Bewegung kontrolliert steuern zu können, ist ein freies Ende des zweiten Hebelelements 7 als Stellelement bzw. als Stellhebel 15 ausgebildet, welcher vom Benutzer des Fersenautomaten 1 betätigt werden kann.

Das erste Endelement 5 der Steuereinheit 4 ist als zweiarmiger Kipphebel ausgebildet. Es ist in seinem mittleren Bereich um die erste Achse 9 schwenkbar am Fersenhalter 3 gelagert und weist beidseitig der ersten Achse 9 je einen Arm auf. Am ersten dieser beiden Arme ist die erste Schwenkachse 11 angeordnet, um welche das Mittelelement 6 schwenkbar am ersten Endelement 5 gelagert ist. Am zweiten der beiden Arme des ersten Endelements 5 hingegen ist das Hebelelement 8 um eine horizontal in Skiquerrichtung ausgerichtete dritte Schwenkachse 13 schwenkbar gelagert. Das Hebelelement 8 ist zudem um eine dritte Achse 14 schwenkbar am Basiselement 2 gelagert. Diese dritte Achse 14 ist im hinteren Bereich des Basiselements 2 angeordnet und ebenfalls horizontal in Skiquerrichtung ausgerichtet. Damit ist der Fersenhalter 3 über das erste Endelement 5 und das Hebelelement 8 mit dem Basiselement 2 verbunden. Dabei hängt ein Abstand zwischen der am Fersenhalter 3 angeordneten ersten Achse 9 und der am Basiselement 2 angeordneten dritten Achse 14 von der Ausrichtung des ersten Endelements 5 und des Hebelelements 8 ab. Entsprechend kann mittels Ausrichtung des ersten Endelements 5 und des Hebelelements 8 der Fersenhalter 3 in Skilängsrichtung gesehen relativ zum Basiselement 2 positioniert werden.

Wie bereits erwähnt, ist der Fersenautomat 1 in der Figur 1 in der Abfahrtskonfiguration gezeigt. In dieser Abfahrtskonfiguration ist das Hebelelement 8 ausgehend von der dritten Achse 14 im Wesentlichen horizontal nach vorne ausgerichtet. Daher befindet sich die dritte Schwenkachse 13, um welche das Hebelelement 8 schwenkbar mit dem zweiten Arm des ersten Endelements 5 verbunden ist, vor der dritten Achse 14. Zudem ist in der Abfahrtskonfiguration der zweite Arm des ersten Endelements 5 ausgehend von der ersten Achse 9 im Wesentlichen horizontal nach hinten ausgerichtet, sodass sich die erste Achse 9 vor der dritten Schwenkachse 13 befindet. Dadurch sind die dritte Achse 14, die dritte Schwenkachse 13 und die erste Achse 9 im Wesentlichen in einer horizontal ausgerichteten Linie hintereinander angeordnet. Dies führt dazu, dass sich der Fersenhalter 3 in der Abfahrtskonfiguration in einer vorderen Position relativ zum Basiselement 2 befindet. In dieser Position wirkt wenigstens ein Haltemittel 16 des Fersenhalters 3 mit dem Fersenbereich des Skischuhs 50 zusammen und arretiert den Skischuh 50 in einer abgesenkten Position. Dabei kann das Haltemittel 16 auf verschiedene Arten ausgebildet sein. Beispielsweise kann es sich um zwei Haltemittel handeln. So können die beiden Haltemittel beispielsweise wie in der WO 2012/024809 A1 (Fritschi AG - Swiss Bindings) oder der WO 2009/105866 A1 (Genuine Guide Gear Inc.) beschrieben zwei nach vorne zeigende Stifte sein, welche in Ausnehmungen in der Ferse des Skischuhs 50 eingreifen können. Das Haltemittel 16 kann aber beispielsweise auch ein Backen sein, welcher den Fersenbereich des Skischuhs 50 wie in der EP 1 679 099 B1 (Fritschi AG - Swiss Bindings) beschrieben oben und seitlich etwas noch vorne reichend umgreifen kann, um den Skischuh 50 in der abgesenkten Position zu arretieren. Andere Ausführungsformen des Haltemittels 16 sind aber auch möglich.

Wie bereits erwähnt, ist das erste Endelement 5 als Kipphebel ausgebildet. Dabei sind die beiden Arme des Kipphebels in einem Winkel von etwa 135° zueinander ausgerichtet. Dies führt dazu, dass der erste Arm des ersten Endelements 5 in der Abfahrtskonfiguration des Fersenautomaten 1 ausgehend von der ersten Achse 9 schräg nach vorne oben ausgerichtet ist. Am vorderen Ende des ersten Arms des ersten Endelements 5 ist das Mittelelement 6 um die erste Schwenkachse 11 schwenkbar gelagert und zeigt in der Abfahrtskonfiguration ausgehend von der ersten Schwenkachse 11 nach oben. Dabei befindet sich die zweite Schwenkachse 12 am oberen Ende des Mittelelements 6. Ausgehend von der zweiten Schwenkachse 12 ist das zweite Endelement 7 nach hinten ausgerichtet, sodass sich die zweite Achse 10 hinter der zweiten Schwenkachse 12 befindet und sodass das als Stellhebel 15 ausgebildete freie Ende des zweiten Endelements 7 ausgehend von der zweiten Achse 10 nach hinten zeigt.

Wenn der Stellhebel 15 ausgehend von seiner nach hinten gerichteten Stellung in der Abfahrtskonfiguration des Fersenautomaten 1 um die zweite Achse 10 nach vorne oben geschwenkt wird, wird die zweite Schenkachse 12 nach unten geschwenkt. Dadurch wird das Mittelelement 6 nach unten gedrückt, wodurch auch die erste Schwenkachse 11 zusammen mit dem ersten Arm des ersten Endelements 5 nach unten gedrückt wird. Dies führt dazu, dass das erste Endelement 5 um die erste Achse 9 geschwenkt wird, sodass der zweite Arm des ersten Endelements 5 zusammen mit der dritten Schwenkachse 13 nach oben bewegt wird. Dadurch wird auch das Hebelelement 8 nach oben geschwenkt, sodass sich der Abstand zwischen der ersten Achse 9 und der dritten Achse 14 verringert und der Fersenhalter 3 gegenüber dem Basiselement 2 nach hinten verschoben wird.

Während der Schwenkbewegung des freien Endes des Stellhebels 15 nach oben wird dieser Bewegungsverlauf fortgeführt, bis sich das Mittelelement 6 in Verlängerung des Stellhebels 15 unterhalb des Stellhebels 15 befindet und die zweite Achse 10, die zweite Schwenkachse 12 und die erste Schwenkachse 11 auf einer Linie angeordnet sind. In dieser Stellung befindet sich der Fersenautomat 1 in einer ersten Aufstiegskonfiguration.

Figur 2 zeigt eine schematische Darstellung einer Seitenansicht des Fersenautomaten 1 in der ersten Aufstiegskonfiguration. Wie bereits in Figur 1 sind auch hier die Elemente des Fersenautomaten 1 schematisch vereinfacht gezeigt. Zudem ist auch hier der Fersenhalter 3 transparent dargestellt, damit die Steuereinheit 4 zu erkennen ist. Um zu illustrieren, wie weit der Fersenhalter 3 in der ersten Aufstiegskonfiguration gegenüber dem Basiselement 2 nach hinten bewegt ist, ist zudem auch in der Figur 2 der Fersenbereich des Skischuhs 50 mit einer punktierten Linie angedeutet. Da der Skischuh 50 auch hier in seinem Zehenbereich im nicht gezeigten Frontautomaten gehalten ist, befindet er sich in einer gleichen Position relativ zum skifesten Basiselement 2 wie in der Figur 1. Dadurch ist zu erkennen, wie weit der Fersenhalter 3 im Vergleich zur Abfahrtskonfiguration nach hinten bewegt ist.

Da der Fersenhalter 3 in der ersten Aufstiegskonfiguration gegenüber dem Fersenbereich des in der Skibindung gehaltenen Skischuhs 50 nach hinten bewegt ist, ist der Fersenbereich des Skischuhs 50 vom Haltemittel 16 freigegeben. Dadurch kann der Skischuh 50 mit seiner Ferse vom Fersenautomaten 1 weg nach oben abgehoben werden. Wenn daher der Skischuh 50 in seinem Zehenbereich um eine horizontal in Skiquerrichtung ausgerichtete Achse schwenkbar in einem Frontautomaten gelagert ist, wird in der ersten Aufstiegskonfiguration des Fersenautomaten 1 eine Gehfunktion ermöglicht, in welcher der Fersenbereich des Skischuhs 50 wiederholt vom Fersenautomaten 1 nach oben abgehoben und wieder zum Fersenautomaten 1 hin abgesenkt werden kann. Dabei kann der Skischuh 50 jeweils bis auf einen vor dem Haltemittel 16 liegenden Bereich des Fersenhalters 16 abgestützt werden.

Ausgehend von der ersten Aufstiegskonfiguration kann der Fersenautomat 1 wieder zurück in die Abfahrtskonfiguration verstellt werden, indem der Stellhebel 15 zurück nach hinten geschwenkt wird. Der Stellhebel 15 kann aber auch weiter nach vorne geschwenkt werden, wodurch der Fersenautomat 1 in eine zweite Aufstiegskonfiguration verstellt wird. Bei einer solchen Bewegung des Stellhebels 15 nach vorne wird die zweite Schwenkachse 12 nach hinten bewegt, wodurch auch das obere Ende des Mittelelements 6 nach hinten bewegt wird. Dadurch wird der erste Arm des ersten Endelements 5 zusammen mit der ersten Schwenkachse 11 nach oben gezogen. Dies führt dazu, dass der zweite Arm des ersten Endelements 5 mit der dritten Schwenkachse 13 nach unten bewegt wird, bis die erste Achse 9, die dritte Schwenkachse 13 und die dritte Achse 14 wie in der Abfahrtskonfiguration des Fersenautomaten 1 im Wesentlichen in einer Linie angeordnet sind. Daher befindet sich der Fersenhalter 3 in der zweiten Aufstiegskonfiguration in Skilängsrichtung gesehen wie in der Abfahrtskonfiguration relativ zum Basiselement 2 gesehen in einer vorderen Position. Im Unterschied zur Abfahrtskonfiguration zeigt der Stellhebel 15 in der zweiten Aufstiegskonfiguration aber nach vorne und befindet sich mit seinem oberen Rand gerade oberhalb des Haltemittels 16. Daher kann der Fersenbereich des Skischuhs 50 in der zweiten Aufstiegskonfiguration des Fersenautomaten 1 nicht in der abgesenkten Position arretiert werden. Vielmehr ist der Fersenbereich des Skischuhs 50 auch in der zweiten Aufstiegskonfiguration vom Haltemittel 16 freigegeben, sodass der Skischuh 50 mit seiner Ferse vom Fersenautomaten 1 weg nach oben abgehoben werden kann. Wenn dabei der Skischuh 50 in seinem Zehenbereich durch den Frontautomaten um eine horizontal in Skiquerrichtung ausgerichtete Achse schwenkbar gelagert ist, wird deshalb auch in der zweiten Aufstiegskonfiguration des Fersenautomaten 1 eine Gehfunktion ermöglicht, in welcher der Fersenbereich des Skischuhs 50 wiederholt vom Fersenautomaten 1 nach oben abgehoben und wieder zum Fersenautomaten 1 hin abgesenkt werden kann. Dabei kann der Skischuh 50 aber jeweils weniger weit als in der ersten Aufstiegskonfiguration zum Ski hin abgesenkt werden, weil die Ferse des Skischuhs durch den Stellhebel 15 weiter oberhalb des Skis abgestützt wird. Damit dient der Stellhebel 15 in der zweiten Aufstiegskonfiguration als Steighilfe. Dies hat den Vorteil, dass für den Skifahrer in steilem Gelände der Aufstieg erleichtert wird, weil die Ferse des Skischuhs 50 weniger weit zum Ski hin abgesenkt werden kann.

Figur 3 zeigt eine schematische Darstellung einer Seitenansicht des Fersenautomaten 1 in der zweiten Aufstiegskonfiguration. Wie bereits in den Figuren 1 und 2 sind auch hier die Elemente des Fersenautomaten 1 schematisch vereinfacht gezeigt. Zudem ist auch hier der Fersenhalter 3 transparent dargestellt, damit die Steuereinheit 4 zu erkennen ist. Um zu illustrieren, wie der Stellhebel 15 in der zweiten Aufstiegskonfiguration als Steighilfe dient, ist der Fersenbereich des Skischuhs 50 in der Figur 3 in einer auf dem Stellhebel 15 abgestützten Position angedeutet. Dabei ist der Skischuh 50 auch in der Figur 3 in seinem Zehenbereich im nicht gezeigten Frontautomaten gehalten, sodass er sich in einer gleichen Position relativ zum skifesten Basiselement 2 wie in den Figuren 1 und 2 befindet.

Aus den Figuren 1 bis 3 geht somit hervor, dass der Fersenautomat 1 ausgehend von der Abfahrtskonfiguration durch ein nach vorne Schwenken des Stellhebels 15 zuerst in die erste Aufstiegskonfiguration und danach in die zweite Aufstiegskonfiguration verstellt werden kann. Genauso kann der Fersenautomat 1 aber auch ausgehend von der zweiten Aufstiegskonfiguration durch ein nach hinten Schwenken des Stellhebels 15 zuerst in die erste Aufstiegskonfiguration und danach in die Abfahrtskonfiguration verstellt werden. Bei diesem Verstellen rastet wenigstens ein Element der Steuereinheit 4 in jeder der Abfahrtskonfiguration, ersten Aufstiegskonfiguration und zweiten Aufstiegskonfiguration jeweils in eine Rastposition ein, damit der Fersenautomat 1 nicht unbeabsichtigt aus der jeweiligen Konfiguration verstellt werden kann. Um dies zu ermöglichen, können beispielsweise am Fersenhalter 3 eine oder mehrere Rastmulden vorgesehen sein, in welche das einrastende Element der Steuereinheit 4 einrasten kann.

Wie aus den Figuren 1 und 3 ersichtlich, befindet sich die dritte Schwenkachse 13 in der Abfahrtskonfiguration und in der zweiten Aufstiegskonfiguration ganz wenig unterhalb, einer Verbindungslinie zwischen der ersten Achse 9 und der dritten Achse 14. Zudem weist der zweite Arm des ersten Endelements 5 oder das Hebelelement 8 einen Anschlag auf, welcher verhindert, dass das erste Endelement 5 und das Hebelelement 8 mit der dritten Schwenkachse 13 ausgehend von ihrer Position in der Abfahrtskonfiguration und in der zweiten Aufstiegskonfiguration weiter nach unten geschwenkt werden können. Dadurch wird auch bei einer von vorne nach hinten gerichteten Krafteinwirkung auf den Fersenhalter 3 ein unbeabsichtigtes Verschieben des Fersenhalters 3 nach hinten verhindert. Entsprechend kann in der Abfahrtskonfiguration der Fersenbereich des Skischuhs 50 optimal und sicher in der abgesenkten Position arretiert werden, ohne dass der Fersenhalter 3 mit dem Haltemittel 16 unbeabsichtigt nach hinten verschoben werden könnte.

Die Figuren 4, 5 und 6 zeigen je eine schematische Darstellung einer Seitenansicht eines zweiten erfindungsgemässen Fersenautomaten 101. Wie bereits in den Figuren 1, 2 und 3 sind auch die Elemente des zweiten Fersenautomaten 101 schematisch vereinfacht gezeigt. Zudem ist auch hier der Fersenhalter 103 transparent dargestellt, damit die Steuereinheit 104 des zweiten Fersenautomaten 101 zu erkennen ist.

Analog zu den Figuren 1, 2 und 3 ist der zweite Fersenautomat 101 in der Figur 4 in der Abfahrtskonfiguration, in der Figur 5 in der ersten Aufstiegskonfiguration und in der Figur 6 in der zweiten Aufstiegskonfiguration gezeigt. Dabei sind die gezeigten Elemente des zweiten Fersenautomaten 101, welche entsprechende Elemente des ersten Fersenautomaten 1 aufweisen, mit einer Nummer versehen, welche um 100 höher als beim in den Figuren 1, 2 und 3 dargestellten ersten Fersenautomaten 1 ist.

Im Unterschied zum ersten erfindungsgemässen Fersenautomaten 1 umfasst die Steuereinheit 104 des zweiten erfindungsgemässen Fersenautomaten 101 ein anderes erstes Endelement 117. Dieses erste Endelement 117 ist nicht als Kipphebel ausgebildet, sondern umfasst ausgehend von der ersten Achse 109 nur einen Arm. An diesem Arm ist das Mittelelement 106 um eine erste Schwenkachse 118 schwenkbar gelagert. Im Gegensatz zum ersten Fersenautomaten 1 ist beim in den Figuren 4 bis 6 gezeigten zweiten Fersenautomaten 101 auch das Hebelelement 108 um diese erste Schwenkachse 118 schwenkbar am ersten Endelement 117 gelagert. Damit weist der zweite Fersenautomat 101 eine etwas andere Geometrie als der erste Fersenautomat 1 auf. Zwar sind auch beim zweiten Fersenautomaten 101 in der Abfahrtskonfiguration und in der zweiten Aufstiegskonfiguration das erste Endelement 117 und das Hebelelement 108 im Wesentlichen horizontal ausgerichtet, sodass sich die erste Achse 109, die erste Schwenkachse 118 und die dritte Achse 114 beinahe auf einer Linie befinden. Im Gegensatz zum ersten Fersenautomaten 1 befindet sich die erste Schwenkachse 118 beim zweiten Fersenautomaten 101 in der Abfahrtskonfiguration und der zweiten Aufstiegskonfiguration aber nicht ein wenig unterhalb, sondern ein wenig oberhalb der Verbindungslinie zwischen der ersten Achse 109 der dritten Achse 114. Zudem verhindert der am ersten Endelement 117 oder Hebelelement 108 angeordnete Anschlag nicht eine Weiterbewegung des ersten Endelements 117 und des Hebelelements 108 nach unten, sondern nach oben. Ausserdem ist beim zweiten Fersenautomaten 101 die erste Schwenkachse 118 in der ersten Aufstiegskonfiguration nicht nach oben, sondern nach unten bewegt, sodass der Abstand zwischen der ersten Achse 109 und der dritten Achse 114 reduziert ist und der Fersenhalter 103 in Skilängsrichtung gesehen relativ zum Basiselement 102 nach hinten bewegt ist. Ansonsten funktioniert die Betätigung der Steuereinheit 104 mittels des Stellhebels 115 aber analog wie beim ersten Fersenautomaten 1.

Die Figuren 7, 8 und 9 zeigen je eine schematische Darstellung einer Seitenansicht eines dritten erfindungsgemässen Fersenautomaten 201. Wie bereits in den Figuren 1, 2 und 3 sowie 4, 5 und 6 sind auch die Elemente des dritten Fersenautomaten 201 schematisch vereinfacht gezeigt. Zudem ist auch hier der Fersenhalter 203 transparent dargestellt, damit die Steuereinheit 204 des dritten Fersenautomaten 201 zu erkennen ist.

Analog zu den vorhergehenden Figuren ist der dritte Fersenautomat 201 in der Figur 7 in der Abfahrtskonfiguration, in der Figur 8 in der ersten Aufstiegskonfiguration und in der Figur 9 in der zweiten Aufstiegskonfiguration gezeigt. Dabei sind die gezeigten Elemente des dritten Fersenautomaten 201, welche entsprechende Elemente des zweiten Fersenautomaten 101 aufweisen, mit einer Nummer versehen, welche um 100 höher als beim in den Figuren 4, 5 und 6 dargestellten zweiten Fersenautomat 101 ist.

Im Gegensatz zum ersten und zum zweiten Fersenautomaten 1, 101 sind beim dritten Fersenautomaten 201 das erste Endelement 217 und das zweite Endelement 207 nicht je um eine Achse schwenkbar am Fersenhalter 203, sondern je um eine erste bzw. zweite Achse 219, 220 schwenkbar am Basiselement 202 gelagert. Zudem ist das Hebelelement 208 nicht schwenkbar am Basiselement 202, sondern um die dritte Achse 221 schwenkbar am Fersenhalter 203 gelagert. Dabei ist das Hebelelement 208 in Skilängsrichtung gesehen vor dem ersten Endelement 217 angeordnet. Ansonsten entspricht die Geometrie im Wesentlichen der Geometrie des zweiten Fersenautomaten 101. Zudem funktioniert die Betätigung der Steuereinheit 204 mittels des Stellhebels 215 analog wie beim ersten und beim zweiten Fersenautomaten 1, 101.

Die Erfindung ist nicht auf die oben beschriebenen drei Fersenautomaten 1, 101, 201 beschränkt. Beispielsweise kann ein erfindungsgemässer Fersenautomat auch wie der erste oben beschriebene Fersenautomat 1 ein als Kipphebel ausgebildetes erstes Endelement aufweisen, wobei aber das erste Endelement nicht um eine erste Achse schwenkbar am Fersenhalter, sondern wie beim dritten Fersenautomaten 201 um eine erste Achse schwenkbar am Basiselement gelagert ist. In diesem Fall ist auch das zweite Endelement nicht um eine zweite Achse schwenkbar am Fersenhalter, sondern wie beim dritten Fersenautomaten 201 um eine zweite Achse schwenkbar am Basiselement gelagert. Zudem ist das Hebelelement nicht um eine dritte Achse schwenkbar am Basiselement, sondern um eine dritte Achse schwenkbar am Fersenhalter gelagert.

Abgesehen von dieser Variante besteht auch die Möglichkeit, dass die Elemente der Steuereinheit anders geformt sind. Zudem kann die Steuereinheit anstelle des Stellhebels auch ein andersartig geformtes Stellelement umfassen. Auch besteht die Möglichkeit, dass das Stellelement bzw. der Stellhebel als vom zweiten Endelement separates Element ausgebildet ist und fest mit dem zweiten Endelement verbunden oder verbindbar ausgebildet ist. Weiter besteht die Möglichkeit, dass das Stellelement bzw. der Stellhebel nicht mit dem zweiten Endelement fest verbunden oder mit dem zweiten Endelement einstückig ausgebildet ist, sondern beispielsweise mit dem Mittelelement, dem ersten Endelement oder dem Hebelelement fest verbunden oder mit dem Mittelelement, dem ersten Endelement oder dem Hebelelement einstückig ausgebildet ist.

Unabhängig von diesen Varianten besteht die Möglichkeit, dass der Stellhebel oder das Stellelement nicht nur als Steighilfe mit einer Steigstufe dient, sondern dass der Stellhebel oder das Stellelement noch eine zweite oder mehr als zwei Steigstufen anbietet, mit welchen der Skischuh in unterschiedlichem Abstand vom Ski abgestützt werden kann. Dabei kann der Stellhebel beispielsweise zusätzlich einen Abstützelement umfassen, welches eine erste und eine zweite Stellung aufweist. Wenn sich das Abstützelement in der ersten Stellung befindet, kann der Stellhebel weiter zum Ski hin abgesenkt werden, als wenn sich das Abstützelement in der zweiten Stellung befindet, weil das Abstützelement in der zweiten Stellung den Stellhebel am restlichen Fersenhalter abstützt. Dadurch kann der Stellhebel in eine erste, tiefere Steigstufe gebracht werden, wenn sich das Abstützelement in der ersten Stellung befindet. Zudem kann der Stellhebel in eine zweite, höhere Steigstufe gebracht werden, wenn sich das Abstützelement in der zweiten Stellung befindet. Um dies zu erreichen, kann das Abstützelement beispielsweise als Schieber oder als Kippelement oder Kipphebel ausgebildet sein. Das Abstützelement kann aber auch anders ausgebildet sein. Weiter besteht auch die Möglichkeit, dass der Stellhebel oder das Stellelement bereits in der ersten Aufstiegskonfiguration als Steighilfe dient oder dass der Stellhebel oder das Stellelement weder in der ersten noch in der zweiten Aufstiegskonfiguration als Steighilfe dient. Unabhängig davon besteht auch die Möglichkeit, dass der Fersenautomat noch eine oder mehrere weitere, vom Stellhebel oder Stellelement separate Steighilfen aufweist.

Unabhängig von der Ausbildung der Steuereinheit besteht die Möglichkeit, dass der Fersenautomat eine Sicherheitsauslösung ermöglicht oder dass er keine Sicherheitsauslösung ermöglicht. Falls er eine Sicherheitsauslösung ermöglicht, kann er eine Sicherheitsauslösung in Vorwärtsrichtung, eine seitliche Sicherheitsauslösung oder sowohl eine Sicherheitsauslösung in Vorwärtsrichtung als auch eine seitliche Sicherheitsauslösung ermöglichen.

Es ist nicht erforderlich, dass der Fersenhalter einen Schlitten umfasst. Beispielsweise kann der Fersenhalter auch bewegbar auf dem Schlitten gelagert sein. Dies kann insbesondere der Fall sein, wenn der Fersenautomat eine seitliche Sicherheitsauslösung ermöglicht und der Fersenhalter beispielsweise um eine vertikale Achse schwenkbar auf dem Schlitten gelagert ist. Es besteht aber auch die Möglichkeit, dass der Fersenautomat anstelle des Schlittens einen mit Rollen versehenen Wagen umfasst, welcher in Skilängsrichtung bewegbar am Basiselement gelagert ist. Anstelle des Wagens kann der Fersenhalter aber auch mittels einer anderen Vorrichtung wie beispielsweise einer Hebelanordnung in Skilängsrichtung bewegbar am Basiselement gelagert sein.

Falls das Hebelelement schwenkbar am Basiselement gelagert ist, können in einer Variante das erste Endelement und das zweite Endelement je um eine Achse schwenkbar am Schlitten, am Wagen oder an einem anderen mit dem Fersenhalter in Skilängsrichtung mitbewegbaren Element schwenkbar gelagert sein. Falls das erste Endelement und das zweite Endelement hingegen je um eine Achse schwenkbar am Basiselement gelagert sind, kann in einer Variante das Hebelelement auch um eine Achse schwenkbar am Schlitten, am Wagen oder an einem anderen mit dem Fersenhalter in Skilängsrichtung mitbewegbaren Element schwenkbar gelagert sein.

Unabhängig von diesen Möglichkeiten kann das Basiselement einstückig oder mehrstückig ausgebildet sein. Beispielsweise kann das Basiselement ein auf dem Ski befestigbares Befestigungselement sowie ein Zwischenelement umfassen, welches in Skilängsrichtung gesehen in unterschiedlichen Positionen am Befestigungselement arretierbar ist. Wenn der Fersenhalter in diesem Fall beim Verstellen des Fersenautomaten von der Abfahrtskonfiguration in die wenigstens eine Aufstiegskonfiguration und zurück gegenüber dem Zwischenelement in Skilängsrichtung bewegbar gelagert ist, kann der Abstand des Fersenhalters von einem auf demselben Ski angeordneten Frontautomaten auf einfache Art und Weise eingestellt werden, indem das Zwischenelement entsprechend in Skilängsrichtung gesehen relativ zum Befestigungselement positioniert wird.

Zusammenfassend ist festzustellen, dass ein Fersenautomat geschaffen wird, welcher kompakt konstruiert ist und einfach zu bedienen ist.

## Patentansprüche

1. Fersenautomat (1, 101, 201) für eine Skibindung, insbesondere eine Tourenskibindung, mit einem Basiselement (2, 102, 202) zur Montage des Fersenautomaten (1, 101, 201) auf der Oberseite eines Skis und einem am Basiselement (2, 102, 202) in Skilängsrichtung bewegbar gelagerten Fersenhalter (3, 103, 203) mit wenigstens einem Haltemittel (16, 116, 216) zum Halten eines Skischuhs (50) in einem Fersenbereich des Skischuhs (50), wobei
a) der Fersenautomat (1, 101, 201) eine Abfahrtskonfiguration aufweist, in welcher das wenigstens eine Haltemittel (16, 116, 216) mit dem Fersenbereich eines in der Skibindung gehaltenen Skischuhs (50) derart zusammenwirken kann, dass der Skischuh (50) in einer abgesenkten Position arretiert ist, und
b) der Fersenautomat (1, 101, 201) wenigstens eine Aufstiegskonfiguration aufweist, in welcher der Fersenbereich eines in der Skibindung gehaltenen Skischuhs (50) vom wenigstens einen Haltemittel (16, 116, 216) freigegeben ist,
wobei der Fersenhalter (3, 103, 203) beim Verstellen des Fersenautomaten (1, 101, 201) von der Abfahrtskonfiguration in die wenigstens eine Aufstiegskonfiguration und zurück relativ zum Basiselement (2, 102, 202) in Skilängsrichtung bewegt wird, wobei der Fersenautomat eine Steuereinheit (4, 104, 204) umfasst, welche ein erstes Endelement (5, 117, 217), ein Mittelelement (6, 106, 206), ein zweites Endelement (7, 107, 207) sowie ein Hebelelement (8, 108, 208) umfasst, wobei das Mittelelement (6, 106, 206) um eine erste Schwenkachse (11, 118, 218) schwenkbar am ersten Endelement (5, 117, 217) und um eine zweite Schwenkachse (12, 112, 212) schwenkbar am zweiten Endelement (7, 107, 207) gelagert ist, wobei das Hebelelement (8, 108, 208) schwenkbar am ersten Endelement (5, 117, 217) gelagert ist und wobei entweder das erste Endelement (5, 117) und das zweite Endelement (7, 107) beide um unterschiedliche Achsen (9, 10, 109, 110) schwenkbar am Fersenhalter (3, 103) oder einem mit dem Fersenhalter (3, 103) in Skilängsrichtung mitbewegbaren Element gelagert sind, während das Hebelelement (8, 108) schwenkbar am Basiselement (2, 102) gelagert ist, oder das erste Endelement (217) und das zweite Endelement (207) beide um unterschiedliche Achsen (219, 220) schwenkbar am Basiselement (202) gelagert sind, während das Hebelelement (208) schwenkbar am Fersenhalter (203) oder einem mit dem Fersenhalter (203) in Skilängsrichtung mitbewegbaren Element gelagert ist.

2. Fersenautomat (1, 101, 201) nach Anspruch 1, **gekennzeichnet durch** einen am Basiselement (2, 102, 202) in Skilängsrichtung verschiebbar gelagerten Schlitten, mit welchem der Fersenhalter (3, 103, 203) in Skilängsrichtung bewegbar ist.

3. Fersenautomat (1, 101, 201) nach Anspruch 1 oder 2, **dadurch gekennzeichnet, dass** der Fersenautomat (1, 101, 201) ein Stellelement (15, 115, 215) zum Verstellen des Fersenautomaten (1, 101, 201) von der Abfahrtskonfiguration in die wenigstens eine Aufstiegskonfiguration, von der wenigstens einen Aufstiegskonfiguration in die Abfahrtskonfiguration oder von der Abfahrtskonfiguration in die wenigstens eine Aufstiegskonfiguration und zurück umfasst.

4. Fersenautomat (1, 101, 201) nach Anspruch 3, **dadurch gekennzeichnet, dass** das Stellelement (15, 115, 215) am ersten Endelement (5, 117, 217), am Mittelelement (6, 106, 206) oder am zweiten Endelement (7, 107, 207) befestigt ist oder dass das Stellelement (15, 115, 215) das erste Endelement (5, 117, 217), das Mittelelement (6, 106, 206) oder das zweite Endelement (7, 107, 207) bildet.

5. Fersenautomat (1, 101, 201) nach Anspruch 4, **dadurch gekennzeichnet, dass** das Stellelement (15, 115, 215) am Mittelelement (6, 106, 206) oder am zweiten Endelement (7, 107, 207) befestigt ist oder dass das Stellelement (15, 115, 215) das Mittelelement (6, 106, 206) oder das zweite Endelement (7, 107, 207) bildet.

6. Fersenautomat (1, 101, 201) nach einem der Ansprüche 3 bis 5, **dadurch gekennzeichnet, dass** das Stellelement (15, 115, 215) in einer der wenigstens einen Aufstiegskonfiguration des Fersenautomaten (1, 101, 201) als Steighilfe dient.

7. Fersenautomat (1, 101, 201) nach einem der Ansprüche 3 bis 6, **dadurch gekennzeichnet, dass** das Stellelement (15, 115, 215) ein Stellhebel ist.

8. Fersenautomat (1, 101, 201) nach einem der Ansprüche 1 bis 7, **dadurch gekennzeichnet, dass** sich der Fersenhalter (3, 103, 203) in einer ersten der wenigstens einen Aufstiegskonfiguration des Fersenautomaten (1, 101, 201) in einer Position weiter hinten als in der Abfahrtskonfiguration des Fersenautomaten (1, 101, 201) befindet.

9. Fersenautomat (1, 101, 201) nach Anspruch 8, **dadurch gekennzeichnet, dass** der Fersenautomat (1, 101, 201) wenigstens zwei Aufstiegskonfigurationen aufweist und sich der Fersenhalter (3, 103, 203) in einer zweiten der wenigstens zwei Aufstiegskonfigurationen in einer Position weiter vorne als in der ersten der wenigstens zwei Aufstiegskonfigurationen befindet.

10. Fersenautomat (1, 101, 201) nach Anspruch 9 sowie einem der Ansprüche 3 bis 7, **dadurch gekennzeichnet, dass** der Fersenautomat (1, 101, 201) durch eine Bewegung des Stellelements (15, 115, 215) in eine Richtung ausgehend von einer der drei Konfigurationen Abfahrtskonfiguration, erste der wenigstens zwei Aufstiegskonfigurationen und zweite der wenigstens zwei Aufstiegskonfigurationen in die anderen beiden der drei Konfigurationen verstellbar ist.

11. Fersenautomat (101, 201) nach einem der Ansprüche 1 bis 10, **dadurch gekennzeichnet, dass** das Hebelelement (108, 208) um die erste Schwenkachse (118, 218) schwenkbar am ersten Endelement (117, 217) gelagert ist.

12. Fersenautomat (1) nach einem der Ansprüche 1 bis 10, **dadurch gekennzeichnet, dass** das Hebelelement (8) um eine dritte Schwenkachse (13) schwenkbar am ersten Endelement (5) gelagert ist.

13. Fersenautomat (1) nach Anspruch 12, **dadurch gekennzeichnet, dass** das erste Endelement (5) ein zweiarmiger Kipphebel ist, an dessen ersten Arm die erste Schwenkachse (11) angeordnet ist und an dessen zweiten Arm die dritte Schwenkachse (13) angeordnet ist, wobei der Kipphebel um eine zwischen dem ersten Arm und dem zweiten Arm angeordnete Achse (9) schwenkbar am Basiselement, am Fersenhalter (3) oder einem mit dem Fersenhalter (3) in Skilängsrichtung mitbewegbaren Element gelagert ist.

14. Skibindung mit einem Fersenautomaten (1, 101, 201) nach einem der Ansprüche 1 bis 13.

15. Ski mit einer Skibindung nach Anspruch 14.

## Claims

1. Automatic heel unit (1, 101, 201) for a ski binding, in particular a touring ski binding, having a base element (2, 102, 202) for mounting the automatic heel unit (1, 101, 201) on the top side of a ski, and a heel retainer (3, 103, 203), mounted on the base element (2, 102, 202) so as to be movable in the ski longitudinal direction, having at least one retaining means (16, 116, 216) for retaining a ski boot (50) in a heel region of the ski boot (50), wherein
a) the automatic heel unit (1, 101, 201) has a downhill configuration in which the at least one retaining means (16, 116, 216) can cooperate with the heel region of a ski boot (50) retained in the ski binding such that the ski boot (50) is locked in a lowered position, and
b) the automatic heel unit (1, 101, 201) has at least one climbing configuration in which the heel region of a ski boot (50) retained in the ski binding is released by the at least one retaining means (16, 116, 216),
wherein the heel retainer (3, 103, 203) is moved in the ski longitudinal direction relative to the base element (2, 102, 202) when the automatic heel unit (1, 101, 201) is adjusted from the downhill configuration into the at least one climbing configuration and back, wherein the automatic heel unit comprises a control unit (4, 104, 204) which comprises a first end element (5, 117, 217), a middle element (6, 106, 206), a second end element (7, 107, 207) and a lever element (8, 108, 208), wherein the middle element (6, 106, 206) is mounted on the first end element (5, 117, 217) so as to be pivotable about a first pivot axis (11, 118, 218) and on the second end element (7, 107, 207) so as to be pivotable about a second pivot axis (12, 112, 212), wherein the lever element (8, 108, 208) is mounted in a pivotable manner on the first end element (5, 117, 217) and wherein either the first end element (5, 117) and the second end element (7, 107) are both mounted on the heel retainer (3, 103) or an element that is entrainable in the ski longitudinal direction with the heel retainer (3, 103) so as to be pivotable about different axes (9, 10, 109, 110), while the lever element (8, 108) is mounted in a pivotable manner on the base element (2, 102), or the first end element (217) and the second end element (207) are both mounted on the base element (202) so as to be pivotable about different axes (219, 220), while the lever element (208) is mounted in a pivotable manner on the heel retainer (203) or an element that is entrainable in the ski longitudinal direction with the heel retainer (203).

2. Automatic heel unit (1, 101, 201) according to Claim 1, **characterized by** a carriage which is mounted on the base element (2, 102, 202) so as to be displaceable in the ski longitudinal direction and with which the heel retainer (3, 103, 203) is movable in the ski longitudinal direction.

3. Automatic heel unit (1, 101, 201) according to Claim 1 or 2, **characterized in that** the automatic heel unit (1, 101, 201) comprises an adjusting element (15, 115, 215) for adjusting the automatic heel unit (1, 101, 201) from the downhill configuration into the at least one climbing configuration, from the at least one climbing configuration into the downhill configuration or from the downhill configuration into the at least one climbing configuration and back.

4. Automatic heel unit (1, 101, 201) according to Claim 3, **characterized in that** the adjusting element (15, 115, 215) is fastened to the first end element (5, 117, 217), to the middle element (6, 106, 206) or to the second end element (7, 107, 207), or **in that** the adjusting element (15, 115, 215) forms the first end element (5, 117, 217), the middle element (6, 106, 206) or the second end element (7, 107, 207).

5. Automatic heel unit (1, 101, 201) according to Claim 4, **characterized in that** the adjusting element (15, 115, 215) is fastened to the middle element (6, 106, 206) or to the second end element (7, 107, 207), or **in that** the adjusting element (15, 115, 215) forms the middle element (6, 106, 206) or the second end element (7, 107, 207).

6. Automatic heel unit (1, 101, 201) according to one of Claims 3 to 5, **characterized in that** the adjusting element (15, 115, 215) serves as a climbing aid in one of the at least one climbing configuration of the automatic heel unit (1, 101, 201) .

7. Automatic heel unit (1, 101, 201) according to one of Claims 3 to 6, **characterized in that** the adjusting element (15, 115, 215) is an adjusting lever.

8. Automatic heel unit (1, 101, 201) according to one of Claims 1 to 7, **characterized in that** the heel retainer (3, 103, 203) is located, in a first of the at least one climbing configuration of the automatic heel unit (1, 101, 201), in a position further back than in the downhill configuration of the automatic heel unit (1, 101, 201).

9. Automatic heel unit (1, 101, 201) according to Claim 8, **characterized in that** the automatic heel unit (1, 101, 201) has at least two climbing configurations and the heel retainer (3, 103, 203) is located, in a second of the at least two climbing configurations, in a position further forward than in the first of the at least two climbing configurations.

10. Automatic heel unit (1, 101, 201) according to Claim 9 and according to one of Claims 3 to 7, **characterized in that** the automatic heel unit (1, 101, 201) is adjustable by a movement of the adjusting element (15, 115, 215) in a direction starting from one of the three configurations of downhill configuration, first of the at least two climbing configurations and second of the at least two climbing configurations into the other two of the three configurations.

11. Automatic heel unit (101, 201) according to one of Claims 1 to 10, **characterized in that** the lever element (108, 208) is mounted on the first end element (117, 217) so as to be pivotable about the first pivot axis (118, 218).

12. Automatic heel unit (1) according to one of Claims 1 to 10, **characterized in that** the lever element (8) is mounted on the first end element (5) so as to be pivotable about a third pivot axis (13).

13. Automatic heel unit (1) according to Claim 12, **characterized in that** the first end element (5) is a two-armed rocker lever, on the first arm of which the first pivot axis (11) is arranged and on the second arm of which the third pivot axis (13) is arranged, wherein the rocker lever is mounted on the base element, on the heel retainer (3) or an element that is entrainable in the ski longitudinal direction with the heel retainer (3) so as to be pivotable about an axis (9) arranged between the first arm and the second arm.

14. Ski binding having an automatic heel unit (1, 101, 201) according to one of Claims 1 to 13.

15. Ski having a ski binding according to Claim 14.

## Revendications

1. Talonnière (1101, 201) pour une fixation de ski, en particulier une fixation de ski de randonnée, comprenant un élément de base (2, 102, 202) pour le montage de la talonnière (1, 101, 201) sur le côté supérieur d'un ski et un dispositif de retenue de talon (3, 103, 203) supporté de manière déplaçable dans la direction longitudinale du ski sur l'élément de base (2, 102, 202), avec au moins un moyen de retenue (16, 116, 216) pour retenir une chaussure de ski (50) dans une région du talon de la chaussure de ski (50),
a) la talonnière (1, 101, 201) présentant une configuration de descente, dans laquelle l'au moins un moyen de retenue (16, 116, 216) peut coopérer avec la région de talon d'une chaussure de ski (50) retenue dans la fixation de ski de telle sorte que la chaussure de ski (50) soit bloquée dans une position abaissée, et
b) la talonnière (1, 101, 201) présentant au moins une configuration de montée dans laquelle la région de talon d'une chaussure de ski (50) retenue dans la fixation de ski est libérée par l'au moins un moyen de retenue (16, 116, 216),
le dispositif de retenue de talon (3, 103, 203), lors du réglage de la talonnière (1, 101, 201) de la configuration de descente dans l'au moins une configuration de montée et inversement, étant déplacé dans la direction longitudinale du ski par rapport à l'élément de base (2, 102, 202), la talonnière comprenant une unité de commande (4, 104, 204) qui comprend un premier élément d'extrémité (5, 117, 217), un élément central (6, 106, 206), un deuxième élément d'extrémité (7, 107, 207) ainsi qu'un élément de levier (8, 108, 208), l'élément central (6, 106, 206) étant supporté de manière à pouvoir pivoter autour d'un premier axe de pivotement (11, 118, 218) sur le premier élément d'extrémité (5, 117, 217) et autour d'un deuxième axe de pivotement (12, 112, 212) sur le deuxième élément d'extrémité (7, 107, 207), l'élément de levier (8, 108, 208) étant supporté de manière à pouvoir pivoter sur le premier élément d'extrémité (5, 117, 217), et soit le premier élément d'extrémité (5, 117) et le deuxième élément d'extrémité (7, 107) étant tous deux supportés de manière à pouvoir pivoter autour d'axes différents (9, 10, 109, 110) sur le dispositif de retenue de talon (3, 103) ou sur un élément pouvant être entraîné dans la direction longitudinale du ski avec le dispositif de retenue de talon (3, 103) tandis que l'élément de levier (8, 108) est supporté de manière à pouvoir pivoter sur l'élément de base (2, 102), soit le premier élément d'extrémité (217) et le deuxième élément d'extrémité (207) étant tous deux supportés de manière à pouvoir pivoter autour d'axes différents (219, 220) sur l'élément de base (202), tandis que l'élément de levier (208) est supporté de manière à pouvoir pivoter sur le dispositif de retenue de talon (203) ou sur un élément pouvant être entraîné dans la direction longitudinale du ski avec le dispositif de retenue de talon (203).

2. Talonnière (1, 101, 201) selon la revendication 1, **caractérisée par** un chariot supporté de manière déplaçable sur l'élément de base (2, 102, 202) dans la direction longitudinale du ski, avec lequel le dispositif de retenue de talon (3, 103, 203) est déplaçable dans la direction longitudinale du ski.

3. Talonnière (1, 101, 201) selon la revendication 1 ou 2, **caractérisée en ce que** la talonnière (1, 101, 201) comprend un élément de réglage (15, 115, 215) pour régler la talonnière (1, 101, 201) de la configuration de descente dans l'au moins une configuration de montée, de l'au moins une configuration de montée dans la configuration de descente ou de la configuration de descente dans l'au moins une configuration de montée et inversement.

4. Talonnière (1, 101, 201) selon la revendication 3, **caractérisée en ce que** l'élément de réglage (15, 115, 215) est fixé au premier élément d'extrémité (5, 117, 217), à l'élément central (6, 106, 206) ou au deuxième élément d'extrémité (7, 107, 207) ou **en ce que** l'élément de réglage (15, 115, 215) forme le premier élément d'extrémité (5, 117, 217), l'élément central (6, 106, 206) ou le deuxième élément d'extrémité (7, 107, 207).

5. Talonnière (1, 101, 201) selon la revendication 4, **caractérisée en ce que** l'élément de réglage (15, 115, 215) est fixé à l'élément central (6, 106, 206) ou au deuxième élément d'extrémité (7, 107, 207) ou **en ce que** l'élément de réglage (15, 115, 215) forme l'élément central (6, 106, 206) ou le deuxième élément d'extrémité (7, 107, 207).

6. Talonnière (1, 101, 201) selon l'une quelconque des revendications 3 à 5, **caractérisée en ce que** l'élément de réglage (15, 115, 215), dans l'une des au moins une configuration de montée de la talonnière (1, 101, 201), sert d'aide à la montée.

7. Talonnière (1, 101, 201) selon l'une quelconque des revendications 3 à 6, **caractérisée en ce que** l'élément de réglage (15, 115, 215) est un levier de réglage.

8. Talonnière (1, 101, 201) selon l'une quelconque des revendications 1 à 7, **caractérisée en ce que** le dispositif de retenue de talon (3, 103, 203), dans une première des au moins une configuration de montée de la talonnière (1, 101, 201), se trouve dans une position plus en arrière que dans la configuration de descente de la talonnière (1, 101, 201).

9. Talonnière (1, 101, 201) selon la revendication 8, **caractérisée en ce que** la talonnière (1, 101, 201) présente au moins deux configurations de montée et le dispositif de retenue de talon (3, 103, 203) dans une deuxième des au moins deux configurations de montée, se trouve dans une position plus en avant que dans la première des au moins deux configurations de montée.

10. Talonnière (1, 101, 201) selon la revendication 9 ainsi que l'une des revendications 3 à 7, **caractérisée en ce que** la talonnière (1, 101, 201) peut être réglée par un déplacement de l'élément de réglage (15, 115, 215) dans une direction à partir d'une parmi les trois configurations, configuration de descente, première des au moins deux configurations de montée et deuxième des au moins deux configurations de montée, dans les deux autres parmi les trois configurations.

11. Talonnière (101, 201) selon l'une quelconque des revendications 1 à 10, **caractérisée en ce que** l'élément de levier (108, 208) est supporté de manière à pouvoir pivoter autour du premier axe de pivotement (118, 218) sur le premier élément d'extrémité (117, 217).

12. Talonnière (1) selon l'une quelconque des revendications 1 à 10, **caractérisée en ce que** l'élément de levier (8) est supporté de manière à pouvoir pivoter autour d'un troisième axe de pivotement (13) sur le premier élément d'extrémité (5) .

13. Talonnière (1) selon la revendication 12, **caractérisée en ce que** le premier élément d'extrémité (5) est un levier basculant à deux bras, au niveau du premier bras duquel est disposé le premier axe de pivotement (11) et au niveau du deuxième bras duquel est disposé le troisième axe de pivotement (13), le levier basculant étant supporté de manière à pouvoir pivoter autour d'un axe (9) disposé entre le premier bras et le deuxième bras, sur l'élément de base, sur le dispositif de retenue de talon (3) ou sur un élément pouvant être entraîné dans la direction longitudinale du ski avec le dispositif de retenue de talon (3).

14. Fixation de ski comprenant une talonnière (1, 101, 201) selon l'une quelconque des revendications 1 à 13.

15. Ski comprenant une fixation de ski selon la revendication 14.
